# EUROPÄISCHE PATENTANMELDUNG

(11) **EP 0 110 046 A1**
(43) Veröffentlichungstag der Anmeldung: **13.06.1984**
(21) Anmeldenummer: 83109464.4
(22) Anmeldetag: 23.09.1983
(51) Int. Cl.: B65D 51/16

(54) **Gasdurchlässiger Gefässverschluss**

(30) Priorität: 30.11.1982 DE 8233621 U
(71) Anmelder: Rhein-Conti Kunststoff-Technik GmbH, D-6900 Heidelberg 1 (DE)
(72) Erfinder: Beck, Rudolf, Dipl.-Ing., D-6940 Weinheim (DE); Eichelberger, Gerhard, D-6831 Neulussheim (DE)
(74) Vertreter: Ratzel, Gerhard, Dr.

(57) **Zusammenfassung**

Die Erfindung betrifft einen gasdurchlässigen Gefäßverschluß, der dadurch gekennzeichnet ist, daß in einem Hohlraum (10) unterhalb einer gasdurchlässigen Abdichtung auf der dem Gefäßinnern zugewandten Seite eine lose Packung von Füllkörpern (9) angeordnet ist. Dabei kann die gasdurchlässige Abdichtung eine Entgasungsmembran (8) enthalten.

## Beschreibung

Die Erfindung betrifft einen gasdurchlässigen Gefäßverschluß.

Flüssigkeitsbehälter, insbesondere große Flüssigkeitsbehälter, benötigen eine wirkungsvolle Abdichtung. Diese Abdichtung muB bei unter Dampfdruck stehenden Flüssigkeiten gasdurchlässig sein, um die Gefahr eines Zerplatzens oder einer Explosion zu vermeiden.

Solche gefüllten Flüssigkeitsbehälter müssen auch transportiert werden und bewegt werden können.

Gasende Flüssigkeiten sind z.B. H₂0₂, Chlorbleiche.

Beim Transport oder bei Bewegung entsteht Flüssigkeitsbewegung und Schwallbildung erfolgt.

Bei Flüssigkeiten, aus denen ein Feststoff oder ein Feststoffgemisch auskristallisieren kann, erfolgt dieses Auskristallisieren vorzugsweise im vom Schwall benetzten Teil des Gefäßes, am oberen Rand und am Verschluß.

Es gibt bereits verschiedene Arten von Verschlüssen, die solche Schwalle brechen und ein Benetzen des eigentlichen Verschlußdeckels verhindern.

Dazu gehören Labyrinth-Hemmer, Schwallhemmer, Leitbleche, Pilzventile, Kugelpilze. Dabei darf nur die Gasphase austreten.

Diese Verschlüsse können jedoch nicht vermeiden, daß durch die Auskristallisation und Kristallablagerung der Verschluß verstopft, dicht wird und kein Gasaustausch mehr möglich ist.

Demgegenüber liegt vorliegender Erfindung die Aufgabe zugrunde, einen gasdurchlässigen Gefäßverschluß zu liefern, bei dem keine Verstopfung und Abdichtung durch sich ablagernde Kristalle erfolgt, bei dem permanenter Gasaustausch gewährleistet ist und bei dem die gasdurchlässige Membran nicht von Flüssigkeit benetzt wird.

Diese Aufgabe wird bei einer Vorrichtung der eingangs genannten Gattung dadurch gelöst, daß in einem Hohlraum (1o) unterhalb einer gasdurchlässigen Abdichtung auf der dem GefäBinnern zugewandten Seite eine lose Packung von Füllkörpern (9) vorliegt.

Besondere Ausführungsformen des erfindungsgemäßen gasdurchlässigen Gefäßverschlusses sind dadurch gekennzeichnet, daß die gasdurchlässige Abdichtung eine Entgasungsmembran (8) enthält, daß die glatte Seite der Entgasungsmembran (8) zum Gefäßinnern hin liegend angeordnet ist, daß die gasdurchlässige Abdichtung eine Lochscheibe (5) enthält, daß die gasdurchlässige Abdichtung zwei oder mehr Lochscheiben (4, 5) enthält, daß die Entgasungsmembran (8) zwischen den Lochscheiben (4, 5) angeordnet ist, und daß Lochscheiben (4, 5) und/oder Entgasungsmembran (8) mit einer oder mehreren Flachdichtungen (7) versehen sind.

Weitere besondere Ausführungsformen der vorliegenden Erfindung sind dadurch gekennzeichnet, daß der Hohlraum (10) von einer Kugelbüchse (1) gebildet wird, die zum Gefäßinnern hin mit Öffnungen (11) versehen ist, daß Kugelbüchse (1) und gasdurchlässige Abdichtung in einem Schraubdeckel (2) angeordnet sind, daß Kugelbüchse (1), gasdurchlässige Abdichtung und Schraubdeckel (2) in einer Kappe (3) angeordnet sind, daß die Kugelbüchse (1) vom Gefäßrand (12) durch eine Flachdichtung (6) getrennt ist, daß der Hohlraum (10) der Kugelbüchse (1) mit Füllkörpern (9) teilweise gefüllt ist, daß als Füllkörper (9) chemisch inerte Kunststoffkügelchen, vorzugsweise aus Polyäthylen, insbesondere in Granulatform verwendet werden, daß der Hohlraum (10) der Kugelbüchse (1) mit Füllkörpern (9) bis zur Lochscheibe (5) mit Granulat gefüllt ist, und daß die Entgasungsmembran (8) auf der dem Gefäßinnern zugewandten Seite mit chemisch inertem und resistentem Material, insbesondere Polytetrafluoräthylen, beschichtet ist.

Es zeigt sich überraschenderweise, daß die Füllkörper als Schwallhemmer wirken, an denen sich zwar auch bei einem Schwall Auskristallisate festsetzen, die aber beim nächsten Schwall wieder heruntergeholt werden.

Die Füllkörper werden bis zu einer bestimmten Höhe vom Schwall benetzt.

Es erfolgt ein Anheben der Kügelchen, die in loser Packung vorliegen, in den noch freien Raum bzw. es erfolgt eine Änderung der Packungsdichte, womit der Selbstreinigungseffekt einher geht.

Der erfindungsgemäße Gefäßverschluß bietet weiterhin die Möglichkeit der Anwendung bei großen Oberflächen, z.B. von Containern.

Die Erfindung wird im folgenden anhand der Figuren 1 und 2 näher erläutert.

Figur 1 zeigt einen Längsschnitt durch einen erfindungsgemäßen gasdurchlässigen Gefäßverschluß. Dabei ist in und über einer GefäBöffnung mit dem Gefäßrand 12 eine Kugelbüchse 1 angeordnet, die mit Öffnungen 11 zum Gefäßinnern hin versehen ist.

Die Kugelbüchse 1 ist abgedeckt durch zwei Lochscheiben 4, 5 , zwischen denen eine Entgasungsmembran 8, deren glatte Seite zum Gefäßinnern hin liegend angeordnet ist, von den Lochscheiben 4, 5 durch Flachdichtungen 7 getrennt,gelagert ist.

Die so gebildete gasdurchlässige Abdichtung ist innen an der Unterseite eines Schraubdeckels 2 angeordnet; der Schraubdeckel 2 wiederum ist innen an der Unterseite einer Kappe 3 angeordnet.

Schraubdeckel 2 und Kappe 3 sind außen über den Gefäßrand 12 des Gefäßes herabgezogen.

Im Hohlraum 10 der Kugelbüchse 1 sind die Füllkörper 9 eingebracht.

Figur 2 zeigt einen Querschnitt durch den erfindungsgemäßen gasdurchlässigen Gefäßverschluß.

Dabei stellt der äußere konzentrische Ring 13 den Außenrand des aus Kugelbüchse 1 und gasdurchlässiger Abdichtung, bestehend aus Lochscheiben 4, 5 mit Löchern 14 in Kappe 3 und Schraubdeckel 2 angeordnet, gebildeten Verschlusses dar. Der Verschluß hat Gasaustrittsöffnungen 15.

Die vorliegende Erfindung stellt einen Membranverschluß, einen Verschluß mit Ventilwirkung dar.

Die Membran kann beispielsweise mit chemisch inertem Material, wie Polytetrafluoräthylen, beschichtet sein, damit sie chemisch nicht angreifbar ist, insbesondere auf der Gefäßinnenseite.

Es ist auch möglich, die Gase seitlich durch Öffnungen entweichen zu lassen.

Die Füllkörper können von beliebiger Form und Art sein; kugelförmige sind in Bezug auf Selbstreinigung und Packungsdichte vorgezogen.

## Patentansprüche

1. Gasdurchlässiger Gefäßverschluß, dadurch gekennzeichnet,
daß in einem Hohlraum (1₀) unterhalb einer gasdurchlässigen Abdichtung auf der dem Gefäßinnern zugewandten Seite eine lose Packung von Füllkörpern (9) vorliegt.

2. Gasdurchlässiger Gefäßverschluß gemäß Anspruch 1, dadurch gekennzeichnet,
daß die gasdurchlässige Abdichtung eine Entgasungsmembran (8) enthält.

3. Gasdurchlässiger Gefäßverschluß gemäß Ansprüchen 1 bis 2, dadurch gekennzeichnet,
daß die glatte Seite der Entgasungsmembran (8) zum Gefäßinnern hin liegend angeordnet ist.

4. Gasdurchlässiger Gefäßverschluß gemäß Ansprüchen 1 bis 3, dadurch gekennzeichnet,
daß die gasdurchlässige Abdichtung eine Lochscheibe (5) enthält.

5. Gasdurchlässiger Gefäßverschluß gemäß Ansprüchen 1 bis 4, dadurch gekennzeichnet,
daß die gasdurchlässige Abdichtung zwei oder mehr Lochscheiben (4, 5) enthält.

6. Gasdurchlässiger Gefäßverschluß gemäß Ansprüchen 1 bis 5, dadurch gekennzeichnet,
daß die Entgasungsmembran (8) zwischen den Lochscheiben (4, 5) angeordnet ist.

7. Gasdurchlässiger Gefäßverschluß gemäß Ansprüchen 1 bis 6, dadurch gekennzeichnet,
daß Lochscheiben (4, 5) und/oder Entgasungsmembran (8) mit einer oder mehreren Flachdichtungen (7) versehen sind.

8. Gasdurchlässiger Gefäßverschluß gemäß Ansprüchen 1 bis 7, dadurch gekennzeichnet,
daß der Hohlraum (10) von einer Kugelbüchse (1) gebildet wird, die zum Gefäßinnern hin mit Öffnungen (11) versehen ist.

9. Gasdurchlässiger Gefäßverschluß gemäß Ansprüchen 1 bis 8, dadurch gekennzeichnet,
daß Kugelbüchse (1) und gasdurchlässige Abdichtung in einem Schraubdeckel (2) angeordnet sind.

10. Gasdurchlässiger Gefäßverschluß gemäß Ansprüchen 1 bis 9, dadurch gekennzeichnet,
daß Kugelbüchse (1), gasdurchlässige Abdichtung und Schraubdeckel (2) in einer Kappe (3) angeordnet sind.

11. Gasdurchlässiger Gefäßverschluß gemäß Ansprüchen 1 bis 1₀, dadurch gekennzeichnet,
daß die Kugelbüchse (1) vom Gefäßrand (12) durch eine Flachdichtung (6) getrennt ist.

12. Gasdurchlässiger Gefäßverschluß gemäß Ansprüchen 1 bis 11, dadurch gekennzeichnet,
daß der Hohlraum (1₀) der Kugelbüchse (1) mit Füllkörpern (9) teilweise gefüllt ist.

13. Gasdurchlässiger Gefäßverschluß gemäß Ansprüchen 1 bis 12, dadurch gekennzeichnet,
daß als Füllkörper (9) chemisch inerte Kunststoffkügelchen, vorzugsweise aus Polyäthylen, insbesondere in Granulatform verwendet werden.

14. Gasdurchlässiger Gefäßverschluß gemäß Ansprüchen 1 bis 13, dadurch gekennzeichnet,
daß der Hohlraum (1₀) der Kugelbüchse (1) mit Füllkörpern (9) bis zur Lochscheibe (5) mit Granulat gefüllt ist.

15. Gasdurchlässiger Gefäßverschluß gemäß Ansprüchen 1 bis 14, dadurch gekennzeichnet,
daß die Entgasungsmembran (8) auf der dem Gefäßinnern zugewandten Seite mit chemisch inertem und resistentem Material, insbesondere Polytetrafluoräthylen, beschichtet ist.
